# EUROPÄISCHE PATENTSCHRIFT

(11) **EP 0 647 986 B1**
(45) Veröffentlichungstag und Bekanntmachung des Hinweises auf die Patenterteilung: **27.11.1996**
(21) Anmeldenummer: 94114228.3
(22) Anmeldetag: 09.09.1994
(51) Int. Cl.: H01R 13/41

(54) **Kontaktstift für Steckverbindungen**
Contact pin for plug connections
Broche de contact pour connexions à fiches

(30) Priorität: 28.09.1993 DE 9314676 U
(43) Veröffentlichungstag der Anmeldung: 12.04.1995
(73) Patentinhaber: SIEMENS AKTIENGESELLSCHAFT, 80333 München (DE)
(72) Erfinder: Wohlfart, Artur, Dipl.-Ing., D-67098 Bad Dürkheim (DE)

(56) Entgegenhaltungen:
- GB-A- 1 087 422
- US-A- 5 035 656
- US-A- 5 147 227

## Beschreibung

Die Erfindung betrifft einen Kontaktstift für Steckverbindungen, der an seinem Umfang mit Einprägungen versehen ist, die an zwei in Längsrichtung des Kontaktstiftes nahe hintereinanderliegenden Stellen vorgesehen und jeweils paarweise an zwei einander gegenüberliegenden Stellen am Umfang des Kontaktstiftes angebracht und als über den Umfang des Kontaktstiftes hinaus vorstehende Nasenpaare ausgeführt sind, welche jeweils eine zu der Einschieberichtung des Kontaktstiftes entgegengesetzt ansteigende Kontur aufweisen und der in eine Aufnahmeöffnung eines Kunststoffkörpers einschiebbar und darin klemmend befestigbar ist, wobei sich die Einprägungen in die Innenwand der Aufnahmeöffnung eindrücken.

Ein derartiger Kontaktstift ist durch die US-A-5,035,656 bekannt. Dieser Kontaktstift ist mit vier hintereinander angeordneten Nasenpaaren ausgebildet, wobei die in Einschieberichtung hinteren Nasenpaare gegenüber den vorderen Nasenpaaren eine größere Höhe aufweisen können.

Ferner ist durch die GB-A-1,087,422 ein weiterer Kontaktstift bekannt, der je zwei in seiner Längsrichtung hintereinander liegende, an entgegengesetzten Kanten angeordnete widerhakenartige Vorsprünge aufweist und der damit klemmend in einer Bohrung einer Schaltungsplatte befestigbar ist.

Der Erfindung liegt die Aufgabe zugrunde, bei einem Kontaktstift der eingangs genannten Art in einem reproduzierbaren Fertigungsprozeß eine ausreichende Festsitzkraft zu erreichen und dabei möglichst hohe Haltekräfte zu gewährleisten.

Diese Aufgabe wird bei einem Kontaktstift der eingangs genannten Art gemäß der Erfindung dadurch gelöst, daß die Nasenpaare an der einen Stelle des Kontaktstiftes um 90° gegenüber den Nasenpaaren an der anderen Stelle des Kontaktstiftes versetzt am Umfang des Kontaktstiftes angebracht sind.

Ein derartiger Kontaktstift ist an zwei in Längsrichtung nahe benachbarten Stellen mit zweiseitig an seinem Umfang angeprägten Nasenpaaren, also mit insgesamt vier Nasenpaaren, ausgebildet, die in einfacher Weise in einem reproduzierbaren Fertigungsprozeß durch Prägestempel angebracht werden, welche Material des Kontaktstiftes über dessen ursprünglichen Umfang hinaus nach außen drücken. Dabei weisen die Nasenpaare eine zur Einschieberichtung des Kontaktstiftes entgegengesetzt ansteigende Kontur mit zur Längsachse des Kontaktstiftes schräg geneigten Nasenflanken und einer steilen Hinterflanke auf. Dadurch wird beim Einschieben des Kontaktstiftes in die Aufnahmeöffnung eines Kunststoffkörpers der Kunststoff elastisch verdrängt und nicht abgeschabt. Infolge des elastischen Verdrangens des Kunststoffes befindet sich in der Endposition des Kontaktstiftes ausreichend Kunststoffmaterial an der zur Langsachse des Kontaktstiftes quer verlaufenden steilen hinteren Halteflanke der Nasenpaare. Auf diese Weise ist die entgegengesetzt zur Einschieberichtung des Kontaktstiftes gerichtete Haltekraft ausreichend groß. Damit werden sichere Verankerungen von Kontaktstiften in Kunststoffteilen, z.B. in Stiftleisten von Steckverbindungen erreicht, die verhindern, daß die Kontaktstifte beim Aufstecken von Gegensteckern, wie z.B. Kontaktbuchsen, aus dem Kunststoffteil herausbewegt werden. Außerdem wird durch einen derartigen Festsitz eines Kontaktstiftes in der Aufnahmeöffnung eines Kunststoffteiles auch eine wirksame Dichtung der Aufnahmeöffnung gegen bei späteren Bearbeitungsvorgängen gegebenenfalls aufsteigende Mittel, wie z.B. Flußmittel bei Lötvorgängen oder Lackflüssigkeiten, erreicht. Der sichere Sitz eines Kontaktstiftes in der Aufnahmeöffnung eines Kunststoffteiles wird zusätzlich noch dadurch verbessert,
daß die Nasenpaare an der einen Stelle des Kontaktstiftes um 90° gegenüber den Nasenpaaren an der anderen Stelle des Kontaktstiftes versetzt am Umfang des Kontaktstiftes angebracht sind.

Die Erfindung ist im folgenden anhand eines in der Zeichnung dargestellten Ausführungsbeispieles eines Kontaktstiftes naher erläutert. Es zeigen
Fig. 1 eine Ausführungsform eines Kontaktstiftes in Seitenansicht,
Fig. 2 den Kontaktstift nach Fig. 1 in Draufsicht,
Fig. 3 den Kontaktstift im Schnitt C-C nach Fig. 1,
Fig. 4 eine Einzelheit Z des Kontaktstiftes nach Fig. 1 in vergrößerter Darstellung,
Fig. 5 eine Einzelheit W des Kontaktstiftes nach Fig.2 in vergrößerter Darstellung,
Fig. 6 einen Teilbereich eines im Schnitt dargestellten Kunststoffteiles mit einem in eine Aufnahmeöffnung einschiebbaren Kontaktstift und
Fig. 7 das Kunststoffteil nach Fig.6 mit einem in seine Endposition eingeschobenen Kontaktstift.

Der Kontaktstift 1a hat beispielsweise eine quadratische Querschnittsform mit einer Kantenlange von z.B. 0,6 mm und ist an seinem Umfang an zwei in Langsrichtung des Kontaktstiftes nahe hintereinander liegenden Stellen mit Einprägungen 3, 3', 4, 4' versehen. Diese sind jeweils paarweise an zwei einander gegenüberliegenden Stellen am Umfang des Kontaktstiftes 1a angebracht und als über den Umfang des Kontaktstiftes hinaus vorstehende Nasenpaare 3, 3', 4, 4' ausgeführt, wobei diese Nasenpaare jeweils eine zu der Einschieberichtung des Kontaktstifte 1a entgegengesetzt ansteigende Kontur aufweisen. Der in den Fig.1 bis 7 dargestellte Kontaktstift 1a weist demnach an einer ersten Stelle an zwei einander gegenüberliegenden Stellen jeweils zwei Nasenpaare 3 bzw. 3' und an einer nahe benachbarten zweiten Stelle ebenfalls an zwei einander gegenüberliegenden Stellen jeweils zwei weitere Nasenpaare 4 bzw. 4' auf, wobei die beiden Nasen eines Nasenpaares 3,3' oder 4,4' - wie besonders deutlich aus der vergrößerten Darstellung in den Figuren 4 und 5 erkennbar wird - von oben und unten in den Kontaktstift eingeprägt sind. Die Nasenpaare haben eine zu der Einschieberichtung des Kontaktstiftes 1a entgegengesetzt ansteigende Kontur, so daß sie mit schräg zur Längsachse des Kontaktstiftes geneigten Nasenflanken 5 und einer quer zur Längsachse des Kontaktstiftes hinteren steilen Halteflanke 6 über den ursprünglichen Umfang des Kontaktstiftes hinausragen. Außerdem sind die in Einschieberichtung 7 hinteren Nasenpaare 4,4' um 90° gegenüber den vorderen Nasenpaaren 3, 3' versetzt, wobei die vorderen und hinteren Nasenpaare 3,3' und 4,4' die gleiche Höhe oder dadurch eine unterschiedliche Höhe aufweisen können, daß die hinteren Nasenpaare 4, 4' des Kontaktstiftes 1a eine größere Höhe haben als die vorderen Nasenpaare 3,3', so daß der Kontaktstift la an der Stelle der hinteren Nasenpaare 4,4' einen gegenüber der Stelle mit den vorderen Nasenpaaren 3,3' etwas größeren Querschnitt hat. In Figur 6 wird ein Kontaktstift la in eine Aufnahmeöffnung eines Kunststoffteiles 2, z. B. in eine Stiftleiste, eingeschoben, und zwar in einer durch einen Pfeil 7 gekennzeichneten Einschieberichtung. In seiner in Figur 7 dargestellten Endposition ist der Kontaktstift 1a dann bei in Richtung eines Pfeiles 8 auftretenden Kräften (Haltekraftrichtung) aufgrund der widerhakenartig wirkenden Nasenpaare sicher im Kunststoffteil 2 verankert.

## Patentansprüche

1. Kontaktstift (1a) für Steckverbindungen, der an seinem Umfang mit Einprägungen (3,3', 4,4') versehen ist, die an zwei in Längsrichtung des Kontaktstiftes (1a) nahe hintereinanderliegenden Stellen vorgesehen und jeweils paarweise an zwei einander gegenüberliegenden Stellen am Umfang des Kontaktstiftes (1a) angebracht und als über den Umfang des Kontaktstiftes hinaus vorstehende Nasenpaare (3,3' bzw. 4,4') ausgeführt sind, welche jeweils eine zu der Einschieberichtung des Kontaktstiftes (1a) entgegengesetzt ansteigende Kontur aufweisen und der in eine Aufnahmeöffnung eines Kunststoffkörpers (2) einschiebbar und darin klemmend befestigbar ist, wobei sich die Einprägungen (3,3',4,4') in die Innenwand der Aufnahmeöffnung eindrücken,
**dadurch gekennzeichnet**,
daß die Nasenpaare (4,4') an der einen Stelle des Kontaktstiftes (1a) um 90° gegenüber den Nasenpaaren (3,3') an der anderen Stelle des Kontaktstiftes (1a) versetzt am Umfang des Kontaktstiftes (1a) angebracht sind.

2. Kontaktstift nach Anspruch 1,
**dadurch gekennzeichnet**,
daß die in Einschieberichtung hinteren Nasenpaare (4,4') gegenüber den vorderen Nasenpaaren (3,3') eine größere Höhe aufweisen.

## Claims

1. Contact pin (la) for plug connections, which is provided on its periphery with embossings (3, 3', 4, 4') which are provided at two points situated closely one behind the other in the longitudinal direction of the contact pin (la) and are in each case provided in pairs at two mutually opposite points on the periphery of the contact pin (la) and are designed as lug pairs (3, 3' and 4, 4') which project beyond the periphery of the contact pin, each have a contour rising in the opposite direction to the insertion direction of the contact pin (la) and can be inserted into a receiving opening of a plastic body (2) and can be secured therein in a clamping manner, the embossings (3, 3', 4, 4') being forced into the inner wall of the receiving opening, characterized in that the lug pairs (4, 4') at one point on the contact pin (la) are provided on the periphery of the contact pin (la) such that they are offset by 90° with respect to the lug pairs (3, 3') at the other point on the contact pin (la).

2. Contact pin according to Claim 1, characterized in that the lug pairs (4, 4') which are at the rear in the insertion direction have a larger height than the front lug pairs (3, 3').

## Revendications

1. Broche (1a) de contact pour des connexions à fiches, qui est munie sur son pourtour de becs (3, 3'; 4, 4') qui sont prévus en deux emplacements situés à proximité l'un derrière l'autre dans la direction longitudinale de la broche (1a) de contact, qui sont ménagés par paire en deux points opposés du pourtour de la broche (1a) de contact et qui sont réalisés sous la forme de paires (3, 3' et 4, 4') d'ergots qui dépassent du pourtour de la broche de contact, qui ont un contour ascendant en sens opposé au sens d'enfilage de la broche (1a) de contact et qui peuvent être rentrées dans une ouverture de réception d'une pièce (2) en matière plastique et y être coincées, les becs (3, 3'; 4, 4') s'enfonçant dans la paroi intérieure de l'ouverture de réception, caractérisée en ce que les paires (4, 4') d'ergots d'un des points de la broche (1a) de contact sont montées décalées sur le pourtour de la broche (1a) de contact de 90° par rapport aux paires (3, 3') d'ergots de l'autre point de la broche (1a) de contact.

2. Broche de contact suivant la revendication 1, caractérisée en ce que les paires (4, 4') d'ergots, situés en arrière dans le sens d'enfilage, ont une hauteur plus grande que les paires (3, 3') d'ergots avant.
